# EUROPÄISCHE PATENTSCHRIFT

(11) **EP 0 916 110 B1**
(45) Veröffentlichungstag und Bekanntmachung des Hinweises auf die Patenterteilung: **29.08.2001**
(21) Anmeldenummer: 97932756.6
(22) Anmeldetag: 10.07.1997
(51) Int. Cl.: G03C 3/00

(54) **VERPACKUNG FÜR EINEN ZAHNRÖNTGENFILM**
PACKAGING FOR A DENTAL X-RAY FILM
EMBALLAGE POUR FILM DE RADIOGRAPHIE DENTAIRE

(30) Priorität: 03.08.1996 DE 29613485 U; 27.08.1996 DE 19634539
(43) Veröffentlichungstag der Anmeldung: 19.05.1999
(73) Patentinhaber: Welp, Ulrich, 61231 Bad Nauheim (DE)
(72) Erfinder: Welp, Ulrich, 61231 Bad Nauheim (DE)
(74) Vertreter: Schlagwein, Udo, Dipl.-Ing.
(86) Internationale Anmeldenummer: DE9701455
(87) Internationale Veröffentlichungsnummer: WO9806004

(56) Entgegenhaltungen:
- US-A- 3 941 245
- US-A- 4 965 885
- US-A- 5 170 423

## Beschreibung

Die Erfindung betrifft eine Verpackung für einen Zahnröntgenfilm, welche eine den Zahnröntgenfilm aufnehmende, mit zwei Aufreißlaschen versehene Lichtschutzhülle und eine Röntgenschutzhülle mit einer vor Röntgenstrahlen schützenden Bleifolie hat.

Eine Verpackung der vorstehenden Art ist Gegenstand der DE-A-44 46 247. Bei der in dieser Schrift erläuterten Verpackung ist die Lichtschutzhülle mit dem Zahnröntgenfilm in einer leicht zu öffnenden Röntgenschutzhülle angeordnet. Diese enthält zugleich die erforderliche Bleifolie. Durch diese Verpackung wird erreicht, daß die Röntgenschutzhülle mit der Bleifolie immer wieder verwendet werden kann, so daß nach dem Röntgen nur die Lichtschutzhülle entsorgt werden muß. Die Wiederverwertung der Röntgenschutzhülle setzt allerdings voraus, daß diese wie alle Dentalbestecke nach jedem Gebrauch zunächst in Flüssigkeit desinfiziert und anschließend in einem Autoklaven sterilisiert wird, was vielfach als lästig empfunden wird.

Mit der US-A-5,170,423 ist eine gefaltete Lichtschutzhülle aus Papier für einen Röntgenfilm gegeben, wobei die Lichtschutzhülle in einer überstehenden Lasche eine Bleifolie aufnimmt. Die gesamte Anordnung ist in eine allseitig verschweißte Umhüllung aus Kunststoff eingesetzt, die eine Aufreißlasche aufweist.

Der Erfindung liegt das Problem zugrunde, eine Verpackung der vorstehenden Art so zu gestalten, daß sie bequem zu handhaben und möglichst kostengünstig herstellbar ist und bei der nach jeder Benutzung der zu entsorgende Materialanteil möglichst gering bleibt.

Dieses Problem wird erfindungsgemäß dadurch gelöst, daß die Lichtschutzhülle aus einem feuchtigkeitsresistenten Material besteht und die Röntgenschutzhülle durch eine an einer Seitenfläche der Lichtschutzhülle vorgesehene, durch eine zusätzliche Wandfläche erzeugte, nach einer Seite hin offene, die Bleifolie aufnehmende Tasche der Lichtschutzhülle gebildet ist.

Eine solche Verpackung ist sehr kostengünstig herzustellen, weil sie lediglich aus drei Materiallagen besteht. Zwei davon sind allseitig miteinander verbunden und schließen den Zahnröntgenfilm lichtdicht ein. Die dritte Materiallage bildet die Tasche für die Bleifolie. In sie kann man vor jeder Röntgenaufnahme die Bleifolie einschieben und diese nach dem Röntgen ihr wieder entnehmen. Dadurch läßt sich die Bleifolie immer wieder verwerten, so daß nur die Lichtschutzhülle mit der an ihr angebrachten Tasche entsorgt werden muß. Möglich ist es auch, in die Tasche mehrere Bleifolien einzuschieben, wenn man einen besonders hohen Strahlungsschutz wünscht.

Ein Kontakt mit dem Blei beim Einschieben der Bleifolie in die Tasche und beim Herausnehmen nach einer Röntgenaufnahme läßt sich auf einfache Weise dadurch verhindern, daß die Bleifolie in einer temperatur- und flüssigkeitsresistenten Umhüllung aus Kunststoff eingeschlossen ist, wobei als Material für diese Umhüllung beispielsweise Polypropylen besonders vorteilhaft ist, weil es die beim Autoklavieren notwendigen Temperaturen verträgt. Die Umhüllung kann als Tasche oder als Beschichtung aus einem temperaturbeständigen Kunststoff ausgebildet sein.

Besonders vorteilhaft ist es, wenn gemäß einer anderen Weiterbildung der Erfindung die äußere Wandfläche der Tasche für die Bleifolie aus einem durchsichtigen Material besteht. Hierdurch kann man mit den Augen erkennen, an welcher Seite sich die Bleifolie befindet, so daß bei einer Röntgenaufnahme sichergestellt ist, daß die Bleifolie sich auf der dem Röntgengerät abgewandten Seite befindet.

Besonders kostengünstig ist die Verpackung herstellbar, wenn sie aus Polyethylen oder Polypropylen besteht.

Das Öffnen der Lichtschutzhülle ist besonders leicht möglich, wenn an ihr in bekannter Weise Aufreißlaschen angeformt sind. Diese Aufreißlaschen können gemäß einer besonders vorteilhaften Weiterbildung der Erfindung eine Doppelfunktion erhalten und zusätzlich dazu dienen, die zu einer Seite hin offene Tasche zu bilden. Hierfür kann sich eine bevorzugte Ausführungsform dadurch auszeichnen, daß die Aufreißlaschen gegen eine Seitenfläche der Lichtschutzhülle umgeschlagen und zur Bildung der Tasche an zwei Seiten mit der Seitenfläche verbunden sind.

Alternativ ist es jedoch auch möglich, daß die Aufreißlaschen zu entgegengesetzten Seitenflächen der Lichtschutzhülle umgeschlagen und zur Bildung der Tasche an zwei Seiten mit der jeweiligen Seitenfläche verbunden sind. Auf diese Weise entsteht an zwei gegenüberliegenden Seiten jeweils eine nach oben hin offene Tasche. Dadurch hat man die Möglichkeit, in der nicht die Bleifolie aufnehmenden Tasche einen zweiten Röntgenfilm einzuschieben, so daß die erfindungsgemäße Verpackung auch für Doppelaufnahmen verwendet werden kann.

Die Erfindung läßt verschiedene Ausführungsformen zu. Zwei davon sind schematisch in der Zeichnung dargestellt und werden nachfolgend beschrieben. Diese zeigt in
- Fig. 1: eine erste Ausführungsform der Verpackung nach einem ersten Fertigungsschritt, von vorn gesehen,
- Fig.2: einen senkrechten Schnitt durch die Verpackung nach Fig.1,
- Fig.3: die Verpackung nach den Fig. 1 und 2 nach ihrem nächstfolgenden Fertigungsschritt, von vorn gesehen,
- Fig.4: einen senkrechten Schnitt durch die Verpackung gemäß Fig.3,
- Fig.5: eine Vorderansicht der fertigen Verpackung nach den Figuren 1 bis 4,
- Fig.6: einen senkrechten Schnitt durch die fertige Verpackung,
- Fig.7: einen senkrechten Schnitt durch eine zweite Ausführungsform der fertigen Verpackung.

Die Figur 1 zeigt zwei aufeinanderliegende Folien 9, 10 mit einem eingeschobenen Zahnröntgenfilm 2. Es kann sich hierbei um eine einzige Folie handeln, welche zur Bildung der aufeinanderliegenden Folien 9, 10 an der Oberkante umgeschlagen ist. Möglich ist es jedoch auch, zwei separate Folien 9, 10 zusammenzuschweißen. Die Bereiche der Folien 9, 10, welche nach unten hin über den Zahnröntgenfilm 2 ragen, bilden Aufreißlaschen 3, 4, was zusätzlich die Figur 2 verdeutlicht.

In den Figuren 3 und 4 ist gezeigt, daß die Aufreißlaschen 3, 4 gemeinsam um 180° umgeschlagen sind, bis sie gegen die Folie 10 anliegen, welche eine in Figur 4 gezeigte Seitenfläche 12 bildet. Anschließend erfolgt ein Schweißvorgang, so daß die Aufreißlaschen 3, 4 mit der Folie 10 und diese um den Zahnröntgenfilm 2 herum mit der Folie 9 verschweißt ist.

Die Figuren 5 und 6 zeigen, daß eine Tasche 6 der Aufnahme einer Bleifolie 7 dient und bei dieser Ausführungsform je nach Länge der Aufreißlaschen 3, 4 nur einen Teilbereich der Höhe der Verpackung einnimmt.

Die Figur 7 zeigt, daß die beiden Aufreißlaschen 3, 4 aus der in Figur 2 gezeigten Position auch zu verschiedenen Seitenflächen 12, 12a hin umgeschlagen werden können. Dann entstehen insgesamt zwei nach oben hin offene Taschen 6, 6a. Die obere Kante der jeweiligen Aufreißlasche 3, 4 kann jeweils nach oben hin konvex gekrümmt ausgebildet sein, damit man sie zum Aufreißen besser greifen kann.

### Bezugszeichenliste

- 1: Lichtschutzhülle
- 2: Zahnröntgenfilm
- 3: Aufreißlasche
- 4: Aufreißlasche
- 5: Wandfläche

- 6: Tasche
- 7: Bleifolie
- 8: Klebepunkt
- 9: Folie
- 10: Folie

- 12: Seitenfläche

## Patentansprüche

1. Verpackung für einen Zahnröntgenfilm (2), welche eine, den Zahnröntgenfilm (2) aufnehmende, mit zwei Aufreißlaschen (3, 4) versehene Lichtschutzhülle (1) und eine Röntgenschutzhülle mit einer vor Röntgenstrahlen schützenden Bleifolie (7) hat, **dadurch gekennzeichnet,** daß die Lichtschutzhülle (1) aus einem feuchtigkeitsresistenten Material besteht und die Röntgenschutzhülle durch eine an einer Seitenfläche (12) der Lichtschutzhülle (1) vorgesehene, durch eine zusätzliche Wandfläche (5) erzeugte, nach einer Seite hin offene, die Bleifolie aufnehmende Tasche (6) der Lichtschutzhülle (1) gebildet ist.

2. Verpackung nach Anspruch 1, **dadurch gekennzeichnet,** daß die Bleifolie (7) in einer temperatur- und flüssigkeitsresistenten Umhüllung aus Kunststoff eingeschlossen ist.

3. Verpackung nach den Ansprüchen 1 oder 2, **dadurch gekennzeichnet,** daß die äußere Wandfläche (5) der Tasche (6) für die Bleifolie (7) aus einem durchsichtigen Material besteht.

4. Verpackung nach zumindest einem der vorangehenden Ansprüche, **dadurch gekennzeichnet,** daß sie aus Polyethylen oder Polypropylen besteht.

5. Verpackung nach zumindest einem der vorangehenden Ansprüche, **dadurch gekennzeichnet,** daß die Aufreißlaschen (3, 4) zu entgegengesetzten Seitenflächen (12, 12a) der Lichtschutzhülle (1) umgeschlagen und zur Bildung der Tasche (6) an zwei Seiten mit der jeweiligen Seitenfläche (12, 12a) verbunden sind.

## Claims

1. Packaging for a dental X-ray film (2) which has a lightproof envelope (1) receiving the dental X-ray film (2) and provided with two tear-off strips (3, 4), and an X-ray protective envelope with an X-ray shielding lead foil (7), **characterized in that** the lightproof envelope (1) consists of a moisture-resistant material and the X-ray protective envelope is formed by a pocket (6) of the lightproof envelope (1), open towards one side, to receive the lead foil, said pocket being provided on a lateral face (12) of the lightproof envelope (1) as an additional wall surface (5).

2. Packaging according to Claim 1, **characterized in that** the lead foil (7) is enclosed in a temperature- and liquid-resistant envelope of plastic material.

3. Packaging according to Claim 1 or Claim 2, **characterized in that** the outer wall surface (5) of the pocket (6) for the lead foil (7) consists of a transparent material.

4. Packaging according to at least one of the preceding claims, **characterized in that** it consists of polyethylene or polypropylene.

5. Packaging according to at least one of the preceding claims, **characterized in that** the tear-off strips (3, 4) are folded back over opposite lateral faces (12, 2a) of the lightproof envelope (1) and are each joined at two sides to the respective lateral face (12, 12a) to form the pocket (6).

## Revendications

1. Emballage pour un film radiographique dentaire (2) qui comprend une enveloppe (1) de protection contre la lumière, recevant le film radiographique dentaire (2) et munie de deux languettes de déchirure (3, 4) et une enveloppe de protection radiologique qui comprend une feuille de plomb (7) protégeant contre les rayons X, **caractérisée en ce que** l'enveloppe (1) de protection contre la lumière est composée d'une matière résistante à l'humidité et que l'enveloppe de protection radiologique est formée d'une poche (6) de l'enveloppe (1) de protection contre la lumière, ouverte vers un côté, qui reçoit la feuille de plomb, et qui est produite par une surface de paroi additionnelle (5) et prévue sur une face latérale (12) de l'enveloppe (1) de protection contre la lumière.

2. Emballage selon la revendication 1, **caractérisé en ce que** la feuille de plomb (7) est enfermée dans une enveloppe en matière plastique résistante à la température et aux liquides.

3. Emballage selon les revendications 1 ou 2, **caractérisé en ce que** la surface de paroi extérieure (5) de la poche (6) destinée à recevoir le feuille de plomb (7) est composée d'une matière transparente.

4. Emballage selon au moins une des revendications précédentes, **caractérisé en ce qu**'il est composé de polyéthylène ou de polypropylène.

5. Emballage selon au moins une des revendications précédentes, **caractérisé en ce que** les languettes de déchirure (3, 4) sont rabattues contre des faces latérales opposées (12, 12a) de l'enveloppe (1) de protection contre la lumière et sont reliées, sur deux côtés, à la face latérale correspondante (12, 12a) pour la formation de la poche (6).
